# DEMANDE DE BREVET EUROPEEN

(11) **EP 2 826 389 A1**
(43) Date de publication de la demande: **21.01.2015**
(21) Numéro de dépôt: 14176220.3
(22) Date de dépôt: 08.07.2014
(51) Int. Cl.: A41C 5/00, A41C 3/12

(54) **Coque de soutien-gorge et son procédé de fabrication**

(30) Priorité: 15.07.2013 FR 1356943
(71) Demandeur: Chantelle, 94230 Cachan (FR)
(72) Inventeur: Cholet, Gervais, 51160 CHAMPILLON (FR); Blin, Thierry, 51530 MANCY (FR)
(74) Mandataire: Cabinet Plasseraud

(57) **Abrégé**

La coque de soutien-gorge (1) moulée par thermoformage comprend une couche de mousse (3) de polyuréthane thermoformable ainsi qu'un textile intérieur (2) et un textile extérieur (4) qui adhèrent à la couche de mousse. Le textile extérieur (4) est constitué par un tricot tridimensionnel qui comprend une première face (41) et une deuxième face (42) séparées l'une de l'autre par une épaisseur (e2) du tricot tridimensionnel supérieure à 1 mm. Le procédé pour fabriquer la coque (1) comprend une étape de moulage, et dans une étape de collage préalable à l'étape de moulage de la coque, il est réalisé un collage entre ladite première face (41) et la couche de mousse (3).

## Description

La présente invention se rapporte à une coque de soutien-gorge moulée par thermoformage, présentant une face intérieure généralement concave et une face extérieure généralement convexe, comprenant une couche de mousse de polyuréthane thermoformable ainsi qu'un textile intérieur et un textile extérieur qui adhèrent à la couche de mousse du côté respectivement de la face intérieure et de la face extérieure de la coque.

Une coque de soutien-gorge est également appelée un bonnet. Une coque ou bonnet de ce type est connue de la divulgation de la demande de brevet européen publiée sous le numéro EP1440626A1. En référence à la figure 12 du document, il est divulgué un soutien-gorge moulé par thermoformage en associant des bonnets en mousse d'uréthane thermoformée (6, 11) à une bande de tour de poitrine 12. L'ensemble est placé entre deux couches de tissu (15, 16) dans un moule pour faire adhérer les couches de tissu aux bonnets, comme expliqué au paragraphe 72 du document.

Le tissu 15 sur la face extérieure des bonnets est extensible avec la bande 12. Ce tissu est classiquement peu épais, et ne présente pas d'élasticité dans la direction de son épaisseur. La sensation de souplesse que l'on peut ressentir en touchant la face extérieure d'un bonnet est donc peu influencée par le tissu, et est surtout dépendante des propriétés mécaniques d'élasticité de la feuille de mousse extérieure 11.

Pour améliorer la sensation au toucher, il peut être envisagé une mousse plus souple, mais cette solution peut s'avérer difficilement conciliable avec une relative fermeté du bonnet nécessaire pour un bon maintien de la poitrine. En outre, il est généralement souhaitable pour le confort que le tissu recouvrant la mousse ait une bonne extensibilité, ce qui peut s'avérer peu compatible avec une grande douceur au toucher. Il est donc difficile avec le tissu classique utilisé d'obtenir un toucher moelleux, c'est-à-dire alliant souplesse, élasticité et douceur.

La présente invention vise à résoudre ces inconvénients, et vise notamment à procurer une coque de soutien-gorge thermoformée dont la face extérieure procure un toucher moelleux.

A cet effet, l'invention a pour objet une coque de soutien-gorge telle que définie en introduction ci-dessus, caractérisée en ce que le textile extérieur est constitué par un tricot tridimensionnel qui comprend une première face et une deuxième face séparées l'une de l'autre par une épaisseur du tricot tridimensionnel supérieure à 1 mm.

Un tricot tridimensionnel est un tricot dont la surface est façonnée dans l'espace pour obtenir une structure tricotée tridimensionnelle résistante et relativement homogène. Il est ainsi possible d'obtenir un textile respirant, qui garde peu de résidus de lavage et permet de diminuer la dose de lessive nécessaire au lavage ainsi que la durée de séchage du textile.

Les dispositions de l'invention permettent non seulement d'améliorer le moelleux du toucher de la face extérieure d'une coque, mais permettent également d'améliorer l'élasticité et la résistance du textile extérieur pour un meilleur confort de la poitrine, sans compromettre la solidité du soutien-gorge.

Dans des modes de réalisation avantageux d'une coque de soutien-gorge selon l'invention, on a recours notamment à l'une ou l'autre des dispositions suivantes éventuellement prises en combinaison :
l'épaisseur du tricot tridimensionnel est comprise entre 2,5 mm et 4 mm, ce qui procure un toucher particulièrement moelleux ;
la couche de mousse est compressible et est formée d'un seul tenant, ce qui permet de mouler la mousse d'une coque selon la forme souhaitée à partir d'une seule pièce de mousse ;
la couche de mousse présente une densité et une épaisseur qui varient selon différentes zones de la coque, ladite couche de mousse étant formée à partir d'une couche de mousse compressible d'épaisseur généralement uniforme comprimée de façon plus ou moins importante selon lesdites zones de la coque.

L'invention a aussi pour objet un procédé pour fabriquer une coque de soutien-gorge, comprenant une étape de moulage de la coque dans un moule par thermoformage d'un assemblage composite qui comprend une couche de mousse de polyuréthane thermoformable ainsi qu'un textile intérieur et un textile extérieur situés de part et d'autre de la couche de mousse, caractérisé en ce que le textile extérieur est constitué par un tricot tridimensionnel qui comprend une première face et une deuxième face séparées l'une de l'autre par une épaisseur du tricot tridimensionnel supérieure à 1 mm, et en ce que dans une étape de collage préalable à l'étape de moulage de la coque il est réalisé un collage entre ladite première face et la couche de mousse.

Grâce à ces dispositions, la fabrication d'une coque de soutien-gorge, voire d'un ensemble de deux coques intégralement formées par le moulage d'un unique assemblage composite, nécessite une seule étape de moulage dans laquelle le moule est porté à une température élevée pour le thermoformage de la mousse. En comparaison, le procédé de fabrication divulgué dans le document EP1440626A1 nécessite un premier chauffage du moule pour thermoformer et faire fusionner deux feuilles de mousse (6 et 11, cf. paragraphe 64) et un chauffage ultérieur du moule pour faire adhérer les deux couches de tissu aux bonnets.

Dans des modes de réalisation avantageux d'un procédé selon l'invention pour fabriquer une coque de soutien-gorge, on a recours notamment à l'une ou l'autre des dispositions suivantes éventuellement prises en combinaison :
l'assemblage composite utilisé se présente sous la forme d'un feuilleté, et la couche de mousse ainsi que le tricot tridimensionnel dudit assemblage composite ont chacun une épaisseur généralement uniforme, ce qui permet notamment de préparer par laminage une grande surface de feuilleté qui sera découpée en une multitude de surfaces élémentaires identiques permettant chacune de mouler une coque ou un ensemble intégral de deux coques ;
le moule présente une forme adaptée à la forme finale de la coque, ce qui permet d'obtenir la forme souhaitée sans devoir retravailler la coque après le moulage ;
la forme du moule est adaptée pour comprimer de façon plus ou moins importante l'assemblage composite selon des zones prédéterminées, de façon à ce que l'épaisseur de la couche de mousse de la coque varie selon lesdites zones prédéterminées, ce qui permet d'obtenir une coque avec un coussinet rehaussant à partir d'un assemblage composite de mousse d'épaisseur uniforme ;
lors de l'étape de collage, une colle thermofusible est appliquée de façon dispersée sur la première face du tricot tridimensionnel pour former des points de colle espacés entre eux, la couche de mousse est laminée avec le tricot tridimensionnel, et l'assemblage composite est laissé à une température ambiante pendant au moins une durée prédéterminée avant l'étape de moulage de la coque, la colle thermofusible étant prévue telle qu'après ladite durée prédéterminée la colle n'est pas réactivable lors du thermoformage de l'assemblage composite, ce qui permet d'obtenir un collage qui ne nuit pas à l'extensibilité ni à la respirabilité de la coque ;
lors de l'étape de collage, la colle thermofusible est appliquée sur la première face du tricot tridimensionnel à l'aide d'un rouleau contenant la colle en fusion, le rouleau ayant une paroi cylindrique munie de trous de passage de colle espacés entre eux de façon à former les points de colle, ce qui permet d'avoir des points de colle régulièrement espacés entre eux.

D'autres caractéristiques et avantages ressortent de la description qui va suivre d'exemples non limitatifs de modes de réalisation, en référence aux figures dans lesquelles :
La FIG.1 représente schématiquement une vue en coupe d'un assemblage composite prêt à être moulé, pour réaliser une coque de soutien-gorge selon un premier mode de réalisation de l'invention où la coque comprend un coussinet rehaussant;
La FIG.2 représente schématiquement une vue en coupe de l'assemblage composite de la FIG.1 une fois le moule refermé pour obtenir la forme définitive de la coque de soutien-gorge ;
La FIG.3 représente schématiquement une vue en coupe de la coque de soutien-gorge une fois démoulée ;
La FIG.4 représente schématiquement la réalisation d'une coque de soutien-gorge selon un second mode de réalisation de l'invention.

Sur la FIG.1, un assemblage composite 5 se présentant sous la forme d'un feuilleté est disposé prêt à être moulé dans un moule comportant deux empreintes 6 et 7. Le feuilleté 5 comprend une couche de mousse 3 en polyuréthane thermoformable, ainsi qu'un textile intérieur 2 et un textile extérieur 4 situés de part et d'autre de la couche de mousse 3. Le textile intérieur 2 et le textile extérieur 4 ont chacun été préalablement collés à la couche de mousse 3, par exemple par un procédé de laminage avec enduction d'une colle thermofusible de polymère thermoplastique dite « hotmelt », ne contenant ni eau ni solvants organiques.

Il est formé sur chaque face de la couche de mousse 3 une couche d'enduction de colle 8 discontinue, par exemple constituée de points de colle régulièrement espacés entre eux afin que le feuilleté 5 conserve une bonne respirabilité. Bien entendu, le collage peut être réalisé par d'autres procédés adaptés à une application discontinue, comme notamment une dépose de colle par spray. La couche de mousse 3 est en polyuréthane et est élaborée pour obtenir des propriétés mécaniques et physiques qui donnent à l'ensemble formé un bon retour élastique et une bonne respirabilité. Le polyuréthane est préféré à la plupart des autres matériaux connus pour former des mousses, en particulier du fait de sa bonne aptitude au collage de revêtements textiles. En comparaison, une mousse de polyéthylène ne permet généralement pas le collage d'un revêtement textile par les techniques susmentionnées.

Le textile extérieur 4 est constitué par un tricot tridimensionnel, qui comprend une première face 41 collée à la couche de mousse 3 et une deuxième face 42 destinée à former la face extérieure d'une coque de soutien-gorge. Cette deuxième face 42 est tricotée de façon à procurer un toucher particulièrement doux. Le tricot tridimensionnel peut être élaboré à partir de fils ou de mélanges de fils de natures différentes, par exemple en polyester, polyamide ou élasthanne. Chacun des fils utilisés peut être élaboré à partir d'un ou de plusieurs filaments. Les deux faces 41 et 42 du tricot tridimensionnel 4 sont séparées l'une de l'autre par une épaisseur e2 généralement uniforme et supérieure à 1 mm. Avantageusement, pour un toucher particulièrement moelleux, cette épaisseur e2 est comprise entre 2,5 mm et 4 mm.

Afin de réaliser une coque de soutien-gorge qui intègre un coussinet rehaussant, pour un effet « push-up » qui galbe et remonte la poitrine, la couche de mousse 3 en polyuréthane thermoformable est compressible et présente une épaisseur importante. La couche 3 est avantageusement formée d'un seul tenant ayant une épaisseur e1 généralement uniforme, cette épaisseur étant prévue suffisante pour former le coussinet souhaité dans des zones où le moule est prévu pour ne quasiment pas comprimer la mousse. Une épaisseur e1 de l'ordre par exemple de 7 mm pourra être prévue.

Les empreintes 6 et 7 du moule présentent des surfaces intérieures 60 et 70 en vis-à-vis et ayant une forme adaptée à la forme finale de la (ou des) coque(s) de soutien-gorge à former. A partir de position représentée sur la FIG.1, un rapprochement des empreintes 6 et 7 comprime l'assemblage composite 5 de façon plus ou moins importante selon des zones prédéterminées, de façon à former une coque dans laquelle l'épaisseur de la couche de mousse 3 en polyuréthane thermoformable varie selon les zones.

Comme représenté sur la FIG.2, dans une zone de coussinet de la coque, l'épaisseur de la couche de mousse 3 présente une valeur maximale e'1 qui peut être prévue quasiment égale à l'épaisseur e1 de la couche de mousse 3 avant le moulage. Dans les zones de la coque en dehors de la zone de coussinet, la couche de mousse 3 a été substantiellement comprimée et possède donc une densité plus importante que la densité initiale de la mousse. La mousse de polyuréthane étant thermoformable, le moule est chauffé de façon à ce que la chaleur fixe la forme de la mousse et donc la forme de la coque.

Comme représenté sur la FIG.3, le démoulage permet d'obtenir une coque 1 qui conserve sa forme acquise dans le moule. La coque 1 présente une face intérieure 10 généralement concave revêtue du textile intérieur 2, et une face extérieure 11 généralement convexe revêtue du tricot tridimensionnel 4. Lors de l'opération de thermoformage de la coque, l'épaisseur e2 du tricot tridimensionnel 4 n'est généralement pas significativement diminuée par rapport à l'épaisseur du tricot 4 dans le feuilleté 5 initial.

Dans un second mode de réalisation d'une coque de soutien-gorge selon l'invention, il n'est pas prévu de former un coussinet rehaussant avec des variations d'épaisseur de la couche de mousse de polyuréthane. L'épaisseur e1 de la couche de mousse 3 dans le feuilleté peut donc être diminuée comparativement au premier mode de réalisation, et être comprise par exemple entre 1 mm et 4 mm.

Comme représenté sur la FIG.4, à partir d'un assemblage composite sous la forme d'un feuilleté similaire au feuilleté 5 du premier mode de réalisation mais présentant une moindre épaisseur e1 de couche de mousse 3, on obtient par moulage et thermoformage une coque de soutien-gorge analogue à la coque 1 de la FIG.3, mais qui ne procure pas un effet « push-up » puisque l'épaisseur e'1 de la couche de mousse 3 thermoformée varie relativement peu.

En référence à la FIG.1, lors du collage du tricot tridimensionnel 4 sur la couche de mousse 3, une colle thermofusible 8 peut être appliquée sur la première face 41 du tricot tridimensionnel à l'aide d'un rouleau contenant la colle 8 en fusion. Avantageusement, le rouleau a une paroi cylindrique munie de trous de passage de colle espacés entre eux de façon à former des points de colle régulièrement espacés. Préférablement, l'assemblage composite 5 est laissé à la température ambiante pendant une durée prédéterminée typiquement d'au moins plusieurs heures, avant l'étape de moulage de la coque. La colle thermofusible 8 est avantageusement prévue telle qu'après cette durée prédéterminée, la colle n'est pas réactivable lors du thermoformage de l'assemblage composite 5. En d'autres termes, le chauffage de la colle lors du thermoformage de la coque ne risque pas de fluidifier ni d'étaler la colle, et il n'y a donc pas de risque de décollage ou de glissement relatif entre des couches de l'assemblage composite.

## Revendications

1. Coque (1) de soutien-gorge moulée par thermoformage, présentant une face intérieure (10) généralement concave et une face extérieure (11) généralement convexe, comprenant une couche de mousse (3) de polyuréthane thermoformable ainsi qu'un textile intérieur (2) et un textile extérieur (4) qui adhèrent à la couche de mousse (3) du côté respectivement de la face intérieure (10) et de la face extérieure (11) de la coque, **caractérisée en ce que** le textile extérieur (4) est constitué par un tricot tridimensionnel qui comprend une première face (41) et une deuxième face (42) séparées l'une de l'autre par une épaisseur (e2) du tricot tridimensionnel supérieure à 1 mm.

2. Coque de soutien-gorge selon la revendication 1, dans laquelle l'épaisseur (e2) du tricot tridimensionnel est comprise entre 2,5 mm et 4 mm.

3. Coque de soutien-gorge selon la revendication 1 ou 2, dans laquelle la couche de mousse (3) est compressible et est formée d'un seul tenant.

4. Coque de soutien-gorge selon l'une quelconque des revendications 1 à 3, dans laquelle la couche de mousse (3) présente une densité et une épaisseur (e'1) qui varient selon différentes zones de la coque, ladite couche de mousse (3) étant formée à partir d'une couche de mousse compressible d'épaisseur généralement uniforme (e1) comprimée de façon plus ou moins importante selon lesdites zones de la coque.

5. Procédé pour fabriquer une coque (1) de soutien-gorge, comprenant une étape de moulage de la coque (1) dans un moule (6, 7) par thermoformage d'un assemblage composite (5) qui comprend une couche de mousse (3) de polyuréthane thermoformable ainsi qu'un textile intérieur (2) et un textile extérieur (4) situés de part et d'autre de la couche de mousse (3), **caractérisé en ce que** le textile extérieur (4) est constitué par un tricot tridimensionnel qui comprend une première face (41) et une deuxième face (42) séparées l'une de l'autre par une épaisseur (e2) du tricot tridimensionnel supérieure à 1 mm, et **en ce que** dans une étape de collage préalable à l'étape de moulage de la coque il est réalisé un collage entre ladite première face (41) et la couche de mousse (3).

6. Procédé selon la revendication 5, dans lequel l'assemblage composite utilisé se présente sous la forme d'un feuilleté, et la couche de mousse (3) ainsi que le tricot tridimensionnel (4) dudit assemblage composite (5) ont chacun une épaisseur (e1, e2) généralement uniforme.

7. Procédé selon la revendication 5 ou 6, dans lequel le moule (6, 7) présente une forme adaptée à la forme finale de la coque (1).

8. Procédé selon la revendication 7, dans lequel la forme du moule (6, 7) est adaptée pour comprimer de façon plus ou moins importante l'assemblage composite (5) selon des zones prédéterminées, de façon à ce que l'épaisseur (e'1) de la couche de mousse (3) de la coque varie selon lesdites zones prédéterminées.

9. Procédé selon l'une quelconque des revendications 5 à 8 dans lequel lors de l'étape de collage, une colle thermofusible (8) est appliquée de façon dispersée sur la première face (41) du tricot tridimensionnel (4) pour former des points de colle espacés entre eux, la couche de mousse (3) est laminée avec le tricot tridimensionnel (4), et l'assemblage composite (5) est laissé à une température ambiante pendant au moins une durée prédéterminée avant l'étape de moulage de la coque, la colle thermofusible (8) étant prévue telle qu'après ladite durée prédéterminée la colle n'est pas réactivable lors du thermoformage de l'assemblage composite (5).

10. Procédé selon la revendication 9, dans lequel lors de l'étape de collage, la colle thermofusible (8) est appliquée sur la première face (41) du tricot tridimensionnel (4) à l'aide d'un rouleau contenant la colle (8) en fusion, le rouleau ayant une paroi cylindrique munie de trous de passage de colle espacés entre eux de façon à former les points de colle.
